# EUROPÄISCHE PATENTSCHRIFT

(11) **EP 3 554 731 B1**
(45) Veröffentlichungstag und Bekanntmachung des Hinweises auf die Patenterteilung: **31.07.2024**
(21) Anmeldenummer: 17816788.8
(22) Anmeldetag: 14.12.2017
(51) Int. Cl.: B21D 17/04

(54) **VORRICHTUNG UND VERFAHREN ZUM ERZEUGEN EINER UMLAUFENDEN NUT IN EINEM ENDABSCHNITT EINES METALLROHRES**
APPARATUS AND METHOD FOR PRODUCING A PERIPHERAL GROOVE IN AN END PORTION OF A METAL TUBE
DISPOSITIF ET PROCÉDÉ POUR GÉNÉRER UNE RAINURE PÉRIPHÉRIQUE DANS UN SEGMENT D'EXTRÉMITÉ D'UN TUYAU MÉTALLIQUE

(30) Priorität: 15.12.2016 DE 102016124487
(43) Veröffentlichungstag der Anmeldung: 23.10.2019
(73) Patentinhaber: MV Pipe Technologies GmbH, 19322 Wittenberge (DE)
(72) Erfinder: RÖNPAGEL, Andreas, 23840 Bad Oldesloe (DE); EHLERS, Jan, 23840 Bad Oldesloe (DE)
(74) Vertreter: Eisenführ Speiser
(86) Internationale Anmeldenummer: PCT/EP2017/082772
(87) Internationale Veröffentlichungsnummer: WO 2018/109067

(56) Entgegenhaltungen:
- WO-A1-2016/032707
- CN-A- 105 382 067
- DE-A1- 2 833 958
- DE-T2- 69 008 347
- GB-A- 2 014 072
- US-A1- 2012 139 236
- US-B1- 6 196 039

## Beschreibung

Die Erfindung betrifft eine Vorrichtung zum Erzeugen einer umlaufenden Nut in einem Endabschnitt eines Metallrohres, insbesondere eines innen zu beschichtenden Metallrohres, wobei die Nut zur Aufnahme von Rohrverbindern eingerichtet ist, mit einer ersten rotatorisch angetriebenen Rolle, einer zweiten, freidrehenden, Rolle, wobei die erste Rolle relativ zu der zweiten Rolle eine aufgeraute oder strukturierte Oberfläche aufweist, eine Andrückeinrichtung zum Erzeugen einer Relativbewegung zwischen der ersten und zweiten Rolle, zwischen einer ersten und zweiten Position, wobei die Rollen in der ersten Position einen ersten Abstand zueinander einnehmen, der ein Einführen einer Wandung des Rohres zwischen die Rollen erlaubt, und in der zweiten Position einen geringeren, zweiten Abstand zueinander einnehmen, der geringer als eine Materialstärke in der Wandung des Rohres ist.

Die Erfindung betrifft ferner ein Verfahren zum Erzeugen einer umlaufenden Nut in einem Endabschnitt eines Metallrohres, insbesondere eines innen zu beschichtenden Metallrohres, wobei die Nut zur Aufnahme von Rohrverbindern eingerichtet ist.

Rohre der vorstehend beschriebenen Art werden in Industrieanlagen für verschiedenste Einsatzzwecke, insbesondere aber auch in Feuerlöschanlagen eingesetzt. In solchen Anlagen kommen Rohrleitungssysteme zum Einsatz, mit denen teils große Wegstrecken überbrückt werden müssen. Hierfür können nicht immer einstückige Rohre verwendet werden, sondern es müssen Rohrleitungen aus mehreren aneinandergesetzten Rohren gebildet werden. Um Rohre endseitig miteinander zu verbinden, werden diese mit Rohrverbindern aneinander gekoppelt. Damit die Rohrverbinder verliersicher und zuverlässig auf den Rohren montiert werden können, werden in vorstehend beschriebener, bekannter Weise umlaufende Nuten in die äußere Umfangsfläche der Metallrohre eingebracht. Infolge des Andrückens der ersten und zweiten Rollen aneinander wird eine Anpresskraft auf das Metallrohr ausgeübt, die es ermöglicht, durch Verformung des Metallrohres eine Nut in das Rohr einzupressen und hierzu wird das Rohr durch die angetriebene Rolle gedreht.

Die zum Erzeugen einer ausreichenden Haftreibung notwendige strukturierte Oberfläche der angetriebenen Rolle kann bei entsprechend hohen Anpresskräften, die bei bestimmten Materialstärken der Metallrohre notwendig werden, eine mit der Strukturierung korrespondierende Negativstruktur in die Wandung der Rolle eindrücken. An der entsprechenden Stelle, an der zuvor die angetriebene Rolle saß, wird dann eine Unregelmäßigkeit in der Oberfläche des Metallrohrs ungewollt ausgebildet. Dies kann sich für nachfolgende Beschichtungsvorgänge des Metallrohrs als nachteilig erweisen. Insbesondere in medienführenden Anlagen, beispielsweise Feuerlöschanlagen, ist die Korrosionsbeständigkeit auf der Innenseite der Metallrohre eine kritische Anforderung. Eine Aufrauhung der Oberfläche an der Stelle der angetriebenen Rolle auf der Rohrinnenseite verschlechtert die Möglichkeit der Ausbildung einer adäquaten korrosionshemmenden Schicht. Dies wird als verbesserungswürdig angesehen.

Aus WO 2016/032707 A1) ist eine Vorrichtung zum Rollformen von Rohrelementen gemäß dem Oberbegriff von Anspruch 1 bekannt. Die erste, angetriebene Rolle greift mit ihrer aufgerauten Oberfläche an der Innenseite des zu bearbeitenden Rohres an. Die freilaufende Rolle wird mittels eines Aktuators quer zur Rotationsachse der erste Rolle bewegt.

CN 105 382 067 A) betrifft eine Vorrichtung zum Verstärken eines Rohres mittels einer am Ende des Rohres nach außen gerichteten Rippe. Die Vorrichtung umfasst eine erste freilaufende Welle 4, angeordnet auf der Innenseite des Rohres, und eine zweite angetriebene Welle 7, angeordnet auf der Außenseite des Rohres. Die freilaufende Welle 4 wird mittels eines Schiebesitzes quer zur Rotationsachse der angetriebenen Welle bewegt.

Vor diesem Hintergrund lag der Erfindung die Aufgabe zugrunde, die Vorrichtung der eingangs bezeichneten Art dahingehend zu verbessern, dass die vorstehend erwähnten Nachteile möglichst weitgehend abgemildert, bzw. überwunden werden. Insbesondere lag der Erfindung die Aufgabe zugrunde, die Vorrichtung dahingehend zu verbessern, dass die Möglichkeit zur nachfolgenden Innenbeschichtung der mit Nut versehenen Metallrohre verbessert wird.

Die Erfindung löst die ihr zugrunde liegende Aufgabe bei einer Vorrichtung der eingangs bezeichneten Art, indem diese mit den Merkmalen von Anspruch 1 ausgebildet ist. Erfindungsgemäß ist die erste, angetriebene Rolle in der zweiten Position an der äußeren Umfangsfläche des Rohres aufgesetzt und dazu eingerichtet, das Rohr von außerhalb zu erfassen und zu drehen, sodass in das Rohr in der zweiten Position bei Antrieb der ersten Rolle eine umlaufende Nut eingepresst wird, wobei die Andrückeinrichtung dazu eingerichtet ist, die erste, angetriebene Rolle quer zu ihrer Rotationsachse zu bewegen. Die Erfindung folgt hierbei dem Ansatz, die angetriebene Rolle nicht, wie im Stand der Technik, auf der Innenseite des Metallrohres umlaufen zu lassen, sondern die Rolle von außen auf das Rohr aufzusetzen und die Strukturierung auf der äußeren Umfangsfläche des Rohres anzusetzen. Sollte es bei entsprechend hohen Presskräften dann zum Einprägen einer Strukturierung in die Umfangsfläche des Rohres kommen, so liegt diese Strukturierung außerhalb des zu beschichtenden inneren Rohrbereiches und beeinträchtigt die Ausbildung einer entsprechenden Beschichtung nicht weiter. Eine Rauheit in der umlaufenden Nut in der Außenseite des Rohres wirkt sich nicht nachteilig auf die Aufnahmefähigkeit eines Rohrverbinders aus und kann daher in Kauf genommen werden.

Vorzugsweise sind die erste und zweite Rolle parallel zueinander ausgerichtet, wobei die Strukturierung der Oberfläche vorzugsweise mittels einer Rillierung oder Rändelung ausgebildet ist. Weiter vorzugsweise erfolgt die Relativbewegung der ersten und zweiten Rollen quer zur Rotationsachse des Rohres.

In einer bevorzugten Weiterbildung weist die Vorrichtung exakt zwei Rollen auf. Gegenüber Vorrichtungen, die aus dem Stand der Technik bekannt waren und teilweise eine größere Anzahl Rollen aufwiesen, ist dies eine deutliche konstruktive Vereinfachung, die gleichzeitig keine Verschlechterung der Wiederholbarkeit der Nutkontur mit sich bringt.

Vorzugsweise weist die zweite Rolle eine größere Breite als die erste Rolle auf.

Zu seiner weiteren bevorzugten Ausführungsform ist die erste Rolle in Richtung ihrer Rotationsachse mittig zu der zweiten Rolle ausgerichtet.

In noch einer weiteren bevorzugten Ausführungsform weist die zweite Rolle, vorzugsweise in Richtung ihrer Rotationsachse mittig, eine umlaufende Ausnehmung auf, die derart dimensioniert ist, dass die erste Rolle das zwischen den Rollen befindliche Rohr in der zweiten Position in die Ausnehmung hineinpresst. Die Breite der Ausnehmung übersteigt vorzugsweise die Breite der ersten Rolle um mindestens das Doppelte der Materialstärke des Rohres.

Die Breite der Ausnehmung der zweiten Rolle überschreitet besonders bevorzugtdie Breite der ersten Rolle derart, dass die erste Rolle und die zweite Rolle in der zweiten Position einen Spalt mit der Kontur der umlaufenden Nut definieren.

Weiter vorzugsweise sind diejenigen umlaufenden Kanten der ersten Rolle und/oder der zweiten Rolle, die in der zweiten Position mit dem Rohr in Kontakt stehen, abgerundet. Dies reduziert Spannungsspitzen im Material des Rohres, was die Dauerfestigkeit und Korrosionsbeständigkeit des Rohres positiv beinflusst, und auch den Verschleiß der ersten und zweiten Rollen reduziert.

Die jeweils andere Rolle ist relativ zur Rotationsache des Metallrohres fix angeordnet.

Die Erfindung ist vorstehend gemäß eines ersten Aspekts mit Bezug auf die erfindungsgemäße Vorrichtung beschrieben worden. Gemäß einem zweiten Aspekt löst die Erfindung die eingangs formulierte Aufgabe bei einem Verfahren der eingangs bezeichneten Art mit den folgenden Schritten:
Bereitstellen einer ersten, rotatorisch angetriebenen Rolle, und einer zweiten, freidrehenden Rolle in einer ersten Position, wobei die Rollen in der ersten Position einen ersten Abstand zueinander einnehmen, der ein Einführen einer Wandung des Rohres zwischen die Rollen erlaubt, Einführen der Wandung zwischen die erste Rolle und die zweite Rolle, Erzeugen einer Relativbewegung zwischen der ersten und zweien Rolle von der ersten in eine zweite Position, in der die Rollen einen geringeren, zweiten Abstand zueinander einnehmen, der geringer als eine Materialstärke der Wandung des Rohres ist, wobei das Erfassen und Drehen des Rohres mittels der ersten angetriebenen Rolle in der zweiten Position von außerhalb erfolgt, wobei die erste Rolle relativ zu der zweiten Rolle eine aufgeraute oder strukturierte Oberfläche aufweist, sodass in das Rohr in der zweiten Position eine umlaufende Nut eingepresst wird , wobei die Relativbewegung zwischen der ersten und zweiten Rolle durch Bewegung der ersten Rolle quer zu ihrer Rotationsachse erzeugt wird. Hinsichtlich der Vorteile, die sich die Erfindung gemäß dem zweiten Aspekt zu Eigen macht, wird auf die vorstehenden Ausführungen zur erfindungsgemäßen Vorrichtung verwiesen.

Das erfindungsgemäße Verfahren macht sich ferner die gleichen Vorteile und bevorzugten Ausführungsformen zu Eigen wie die vorstehend beschriebene erfindungsgemäße Vorrichtung.

Insbesondere wird das Verfahren durch folgenden Schritt weitergebildet: Hineinpressen des zwischen den Rollen befindlichen Rohres in der zweiten Position in eine, vorzugsweise in Richtung ihrer Rotationsachse mittig, auf der zweiten Rolle umlaufende Ausnehmung mittels der ersten Rolle, vorzugsweise in einen zwischen der der ersten Rolle und der zweiten Rolle in der zweiten Position definierten Spalt mit der Kontur der umlaufenden Nut hinein.

Das Verfahren gemäß dem zweiten Aspekt der Erfindung kann Teil eines nicht zur Erfindung zählenden Verfahrens zum Innenbeschichten eines Rohres sein und die folgenden Schritte umfassen:
Reinigen des Rohres, insbesondere mittels eines, mehrerer oder sämtlicher der folgenden Maßnahmen: Entfetten, Spülen, insbesondere mit entionisiertem Wasser, Beizen;

Beschichten der Innenseite des Rohres, insbesondere mittels Aufbringen einer Beschichtung auf chemischer Basis, insbesondere einer Autodepositionsbeschichtung. Vorzugsweise ist das Beschichtungsmaterial wasserbasiertes Autodepositionsmaterial, wobei besonders bevorzugt Polyvinylidenchlorid (PVDC) oder Epoxy-Acryl-Urethan als Harz verwendet wird. Der Beschichtungsvorgang erfolgt vorzugsweise mittels Zuführung einer Dispersion enthaltend eine Säure, beispielsweise FeF₃-Eisenfluorid, und Lackpartikel, wobei die Säure, bspw. das FeF₃-Eisenfluorid, eine Freisetzung von Fe²⁺-Ionen an der innenseitigen Oberfläche des Metallrohres herbeiführt, welche sich mit den Lackpartikeln verbinden und sodann wieder an die innenseitige Oberfläche der Metallrohre anlagern. Als vorstehend beschriebenes Beschichtungsmaterial kommt beispielsweise das von der Firma Henkel in Düsseldorf, Deutschland entwickelte BONDERITE ^{™} M-PP Material (ehem. Aquence^{™}) infrage.

Die Erfindung wird im Folgenden unter Bezugnahme auf die beigefügten Figuren anhand eines bevorzugten Ausführungsbeispiels näher beschrieben. Hierbei zeigen:
- Fig. 1: eine schematische Seitenansicht einer Vorrichtung zum Erzeugen einer umlaufenden Nut gemäß einem bevorzugten Ausführungsbeispiel, und
- Fig. 2: eine schematische weitere Seitenansicht der Vorrichtung gemäß Fig. 1.

In Figur 1 ist eine Vorrichtung 1 zum Erzeugen einer umlaufenden Nut 101 (Fig. 2) in einem Metallrohr 100 abgebildet. Die Vorrichtung weist eine erste Rolle 3 und eine zweite Rolle 5 auf, wobei die erste Rolle 3 rotarisch angetrieben ist, während die zweite Rolle 5 vorzugsweise freidrehend gelagert ist. Die erste, angetriebene Rolle 3 ist mittels einer ersten Lagerung 17 gelagert, während die zweite Rolle 5 mittels einer zweiten Lagerung 11 gelagert ist. Die erste Rolle 3 ist im gezeigten Ausführungsbeispiel mittels eines Triebmittels 9, beispielsweise einer Antriebskette oder eines Antriebsgurtes oder Zahnriemens mit einer Antriebseinheit 7 verbunden. In einer alternativen, nicht dargestellten Ausführungsform ist die erste Rolle 3 vorzugsweise elektromotorisch angetrieben, wobei der Elektromotor dann direkt an dem auch die Lagerung 17 tragenden Gehäuse mit der Vorrichtung 1 angeordnet sein kann.

Die freidrehende Rolle 5 ist an einer Tragstruktur 13 angeordnet, während die erste, angetriebene Rolle 3 an einer Andrückeinrichtung 15 angeordnet ist.

Wie sich insbesondere aus Fig. 2 anschaulich ergibt, ist die Andrückeinrichtung 15 relativ zu der Tragstruktur 13 bewegbar. Durch diese Relativbewegung wird die erste, angetriebene Rolle 3 relativ zu der zweiten, freidrehenden Rolle 5 quer zu einer Rotationsachse R des Metallrohres 100 bewegt. Die erste Rolle 3 ist um eine Rotationsachse A rotatorisch angetrieben bewegbar.

Die zweite Rolle 5 übersteigt in der Breite in Richtung der Rotationsachse A, bzw. der Rotationsachse R des Metallrohres 100 bzw. in Richtung der Rotationsachse F der freidrehenden Rolle 5, die Breite der ersten Rolle 3. Ferner weist die zweite Rolle 5 eine Ausnehmung 19 an ihrer Umfangsfläche auf, die die Breite der ersten Rolle 3 soweit übersteigt, dass zwischen der ersten und der zweiten Rolle 3, 5 ein Spalt 21 ausgebildet ist, wenn sich die erste Rolle 3 von einer ersten Position in die, in den Figuren gezeigte, zweite Position bewegt hat.

Die erste und zweite Rolle 3, 5 sind in der (nicht dargestellten) ersten Position so weit voneinander entfernt, dass das Metallrohr 100 mit seiner Materialstärke M zwischen den Rollen 3, 5 hindurchgeführt werden kann, um mit einem Endabschnitt 103 zwischen den Rollen 3, 5 angeordnet zu werden. Ist das Rohr 100 mit seinem Endabschnitt 103 entsprechend angeordnet, wird die erste Rolle 3 rotatorisch bewegt und mittels der Andrückeinrichtung 15 gegen die zweite Rolle 5 gedrückt, sodass das Material des Metallrohres 100 in den Spalt 21 zwischen den Rollen 3, 5 hineingepresst wird, wodurch außen eine Nut 101 im Endabschnitt 103 des Metallrohres erzeugt wird.

Die zum Drehen des Rohres 100 notwendige Strukturierung der Oberfläche 6 der ersten Rolle 3 wird somit ausschließlich auf die äußere Umfangsfläche des Rohres 100 aufgepresst, sodass die Innenfläche des Rohres 100 insbesondere im Endabschnitt 103 mit Ausnahme der Vorwölbung der Nut 101 in das Innere hinein vollständig glatt bleiben kann. Das nachfolgende Aufbringen einer Korrosionsschutzschicht oder sonstigen Beschichtung ist uneingeschränkt möglich.

## Patentansprüche

1. Vorrichtung (1) zum Erzeugen einer umlaufenden Nut (101) in einem Endabschnitt (103) eines Metallrohres, (100) insbesondere innen zu beschichtenden Metallrohres (100), wobei die Nut (101) zur Aufnahme von Rohrverbindern eingerichtet ist, mit
- einer ersten, rotatorisch angetriebenen Rolle (3),
- einer zweiten, frei drehenden Rolle (5),
wobei die erste Rolle (3) relativ zu der zweiten Rolle (5) eine aufgeraute oder strukturierte Oberfläche (6) aufweist,
- einer Andrückeinrichtung (15) zum Erzeugen einer Relativbewegung zwischen der ersten und zweiten Rolle (3,5), zwischen einer ersten und einer zweiten Position, wobei die Rollen (3,5) in der ersten Position einen ersten Abstand zueinander einnehmen, der ein Einführen einer Wandung des Rohres zwischen die Rollen (3,5) erlaubt, und in der zweiten Position einen geringeren, zweiten Abstand zueinander einnehmen, der geringer als eine Materialstärke (M) der Wandung des Rohrs ist,
**dadurch gekennzeichnet, dass** die erste, angetriebene Rolle (3) in der zweiten Position an der äußeren Umfangsfläche des Rohres aufgesetzt und dazu eingerichtet ist, das Rohr von außerhalb zu erfassen und zu drehen, so dass in das Rohr in der zweiten Position bei Antrieb der ersten Rolle (3) eine umlaufende Nut (101) eingepresst wird,
wobei die Andrückeinrichtung (15) dazu eingerichtet ist, die erste, angetriebene Rolle (3) quer zu ihrer Rotationsachse (A) zu bewegen.

2. Vorrichtung (1) nach Anspruch 1,
wobei die Vorrichtung exakt zwei Rollen (3,5) aufweist.

3. Vorrichtung (1) nach Anspruch 1 oder 2,
wobei die zweite Rolle (5) eine größere Breite als die erste Rolle (3) aufweist.

4. Vorrichtung (1) nach einem der vorstehenden Ansprüche,
wobei die erste Rolle (3) in Richtung ihrer Rotationsachse (A) mittig zu der zweiten Rolle (5) ausgerichtet ist.

5. Vorrichtung (1) nach einem der vorstehenden Ansprüche,
wobei die zweite Rolle (5), vorzugsweise in Richtung ihrer Rotationsachse (F) mittig, eine umlaufende Ausnehmung (19) aufweist, die derart dimensioniert ist, dass die erste Rolle (3) das zwischen den Rollen (3,5) befindliche Rohr in der zweiten Position in die Ausnehmung (19) hineinpresst.

6. Vorrichtung (1) nach einem der vorstehenden Ansprüche,
wobei die Breite der Ausnehmung (19) der zweiten Rolle (5) die Breite der ersten Rolle (3) derart überschreitet, dass die erste Rolle (3) und die zweite Rolle (5) in der zweiten Position einen Spalt (21) mit der Kontur der umlaufenden Nut (101) definieren.

7. Vorrichtung (1) nach einem der vorstehenden Ansprüche,
wobei diejenigen umlaufenden Kanten der ersten Rolle (3) und/oder der zweiten Rolle (5), die in der zweiten Position mit dem Rohr in Kontakt stehen, abgerundet sind.

8. Verfahren zum Erzeugen einer umlaufenden Nut (101) in einem Endabschnitt (103) eines Metallrohres (100), insbesondere eines innen zu beschichtenden Metallrohres (100), wobei die Nut (101) zur Aufnahme von Rohrverbindern eingerichtet ist, umfassend die Schritte:
- Bereitstellen einer ersten, rotatorisch angetriebenen Rolle (3), wobei die erste Rolle (3) relativ zu der zweiten Rolle (5) eine aufgeraute oder strukturierte Oberfläche (6) aufweist, und einer zweiten, frei drehenden Rolle (5), in einer ersten Position, wobei die Rollen (3,5) in der ersten Position einen ersten Abstand zueinander einnehmen, der ein Einführen einer Wandung des Rohres zwischen die Rollen (3,5) erlaubt,
- Einführen der Wandung zwischen die erste Rolle (3) und die zweite Rolle (5),
- Erzeugen einer Relativbewegung zwischen der ersten und zweiten Rolle (5) von der ersten in eine zweite Position, in der die Rollen (3,5) einen geringeren, zweiten Abstand zueinander einnehmen, der geringer als eine Materialstärke (M) der Wandung des Rohrs ist, **gekennzeichnet durch**:
- Erfassen und Drehen des Rohres mittels der ersten angeriebenen Rolle (3) in der zweiten Position von außerhalb, so dass in das Rohr in der zweiten Position eine umlaufende Nut (101) eingepresst wird, wobei die Relativbewegung zwischen der ersten und zweiten Rolle (3, 5) durch Bewegung der ersten Rolle (3) quer zu ihrer Rotationsachse (A) erzeugt wird.

9. Verfahren nach Anspruch 8,
umfassend den Schritt:
Hineinpressen des zwischen den Rollen (3,5) befindlichen Rohres in der zweiten Position in eine, vorzugsweise in Richtung ihrer Rotationsachse (A) mittig, auf der zweiten Rolle (5) umlaufende Ausnehmung (19) mittels der ersten Rolle (3), vorzugsweise in einen zwischen der ersten Rolle (3) und der zweiten Rolle (5) in der zweiten Position definierten Spalt (21) mit der Kontur der umlaufenden Nut (101) hinein.

## Claims

1. An apparatus (1) for producing a peripheral groove (101) in an end portion (103) of a metal tube (100), in particular a metal tube (100) which is to be coated on the inside, the groove (101) being set up for receiving tube connectors, having
- a first, rotationally driven roller (3),
- a second, freely rotating roller (5),
the first roller (3) having a roughened or structured surface (6) relative to the second roller (5),
- a pressing device (15) for producing a relative movement between the first and second roller (3, 5), between a first and a second position, the rollers (3, 5) assuming a first spacing from one another in the first position, which first spacing permits an introduction of a wall of the tube between the rollers (3, 5), and assuming a smaller, second spacing from one another in the second position, which second spacing is smaller than a material thickness (M) of the wall of the tube,
**characterized in that** in the second position, the first, driven roller (3) is placed against the outer circumferential surface of the tube and adapted to grip the tube from the outside and to rotate it, with the result that a peripheral groove (101) is pressed into the tube in the second position when the first roller (3) is driven,
the pressing device (15) being set up to move the first, driven roller (3) transversely with respect to its rotational axis (A).

2. The apparatus (1) as claimed in claim 1,
the apparatus having exactly two rollers (3, 5).

3. The apparatus (1) as claimed in claim 1 or 2,
the second roller (5) having a greater width than the first roller (3).

4. The apparatus (1) as claimed in one of the preceding claims,
the first roller (3) being oriented centrally in the direction of its rotational axis (A) with respect to the second roller (5).

5. The apparatus (1) as claimed in one of the preceding claims,
the second roller (5) having, preferably centrally in the direction of its rotational axis (F), a peripheral recess (19) which is dimensioned in such a way that the first roller (3) presses the tube which is situated between the rollers (3, 5) into the recess (19) in the second position.

6. The apparatus (1) as claimed in one of the preceding claims,
the width of the recess (19) of the second roller (5) exceeding the width of the first roller (3) in such a way that the first roller (3) and the second roller (5) define a gap (21) with the contour of the peripheral groove (101) in the second position.

7. The apparatus (1) as claimed in one of the preceding claims,
those peripheral edges of the first roller (3) and/or the second roller (5) which are in contact with the tube in the second position being rounded.

8. A method for producing a peripheral groove (101) in an end portion (103) of a metal tube (100), in particular of a metal tube (100) which is to be coated on the inside, the groove (101) being set up for receiving tube connectors, comprising the steps:
- providing of a first, rotationally driven roller (3), the first roller (3) having a roughened or structured surface (6) relative to the second roller (5), and a second, freely rotating roller (5) in a first position, the rollers (3, 5) assuming a first spacing from one another in the first position, which first spacing permits an introduction of a wall of the tube between the rollers (3, 5),
- introducing of the wall between the first roller (3) and the second roller (5),
- producing of a relative movement between the first and second roller (5) from the first into a second position, in which the rollers (3, 5) assume a smaller, second spacing from one another which is smaller than a material thickness (M) of the wall of the tube, **characterized by**:
- gripping and rotating of the tube by means of the first driven roller (3) in the second position from the outside, with the result that a peripheral groove (101) is pressed into the tube in the second position, the relative movement between the first and second roller (5) being produced by way of movement of the first roller (3) transversely with respect to its rotational axis (A).

9. The method as claimed in claim 8,
comprising the step:
pressing of the tube which is situated between the rollers (3, 5) in the second position into a recess (19) which runs around on the second roller (5), preferably in the direction of its rotational axis (A), by means of the first roller (3), preferably into a gap (21) with the contour of the peripheral groove (101), which gap (21) is defined between the first roller (3) and the second roller (5) in the second position.

## Revendications

1. Dispositif (1) pour produire une rainure (101) périphérique dans une partie d'extrémité (103) d'un tube métallique (100) en particulier tube métallique (100) à revêtir à l'intérieur, dans lequel la rainure (101) est conçue pour la réception de raccords de tube, avec
- un premier rouleau (3) entraîné en rotation,
- un deuxième rouleau (5) à rotation libre,
dans lequel le premier rouleau (3) présente une surface (6) rugueuse ou structurée par rapport au deuxième rouleau (5),
- un système de pression (15) pour produire un mouvement relatif entre le premier et deuxième rouleau (3, 5), entre une première et une deuxième position, dans lequel les rouleaux (3, 5) dans la première position occupent une première distance l'un par rapport à l'autre, qui permet une introduction d'une paroi du tube entre les rouleaux (3, 5), et dans la deuxième position occupent une deuxième distance inférieure à celle-ci, qui est inférieure à une épaisseur de matériau (M) de la paroi du tube,
**caractérisé en ce que** le premier rouleau (3) entraîné dans la deuxième position est posé sur la surface périphérique extérieure du tube et est conçu pour détecter le tube depuis l'extérieur et pour l'amener en rotation, de sorte que dans la deuxième position, lors de l'entraînement du premier rouleau (3), une rainure périphérique (101) est pressée dans le tube,
dans lequel le système de pression (15) est conçu pour déplacer le premier rouleau (3) entraîné transversalement par rapport son axe de rotation (A).

2. Dispositif (1) selon la revendication 1,
dans lequel le dispositif présente exactement deux rouleaux (3, 5).

3. Dispositif (1) selon la revendication 1 ou 2,
dans lequel le deuxième rouleau (5) présente une largeur plus grande que le premier rouleau (3).

4. Dispositif (1) selon l'une quelconque des revendications précédentes,
dans lequel le premier rouleau (3) est orienté en direction de son axe de rotation (A) au moyen du deuxième rouleau (5).

5. Dispositif (1) selon l'une quelconque des revendications précédentes,
dans lequel le deuxième rouleau (5) présente, de préférence en direction de son axe de rotation (F) de manière centrale, un évidement (19) périphérique, qui est dimensionné de telle sorte que le premier rouleau (3) presse le tube se trouvant entre les rouleaux (3, 5) dans la deuxième position dans l'évidement (19).

6. Dispositif (1) selon l'une quelconque des revendications précédentes,
dans lequel la largeur de l'évidement (19) du deuxième rouleau (5) dépasse la largeur du premier rouleau (3), de telle sorte que le premier rouleau (3) et le deuxième rouleau (5) définissent dans la deuxième position une fente (21) avec le contour de la rainure périphérique (101).

7. Dispositif (1) selon l'une quelconque des revendications précédentes,
dans lequel les bords périphériques du premier rouleau (3) et/ou du deuxième rouleau (5), qui dans la deuxième position sont en contact avec le tube, sont arrondis.

8. Procédé pour produire une rainure périphérique (101) dans une partie d'extrémité (103) d'un tube métallique (100), en particulier d'un tube métallique (100) à revêtir à l'intérieur,
dans lequel la rainure (101) est conçue pour la réception de raccords de tube, comprenant les étapes :
- de fourniture d'un premier rouleau (3), entraîné en rotation, dans lequel le premier rouleau (3) présente par rapport au deuxième rouleau (5) une surface (6) rugueuse ou structurée, et un deuxième rouleau (5) à rotation libre, dans une première position, dans lequel les rouleaux (3, 5) dans la première position occupent un premier écart l'un par rapport à l'autre, qui permet une introduction d'une paroi du tube entre les rouleaux (3, 5),
- d'introduction de la paroi entre le premier rouleau (3) et le deuxième rouleau (5),
- de production d'un mouvement relatif entre le premier et deuxième rouleau (5) de la première dans une deuxième position, dans laquelle les rouleaux (3, 5) occupent l'un par rapport à l'autre une deuxième distance plus petite l'un par rapport à l'autre, qui est inférieure à une épaisseur de matériau (M) de la paroi du tube, **caractérisé par** :
- de détection et amenée en rotation du tube au moyen du premier rouleau (3) entraîné dans la deuxième position de l'extérieur, de sorte qu'une rainure périphérique (101) est pressée dans le tube dans la deuxième position, dans lequel le mouvement relatif entre le premier et deuxième rouleau (3, 5) est produit par mouvement du premier rouleau (3) transversalement à son axe de rotation (A).

9. Procédé selon la revendication 8,
comprenant l'étape :
de pressage du tube se trouvant entre les rouleaux (3, 5) dans la deuxième position dans un évidement (19) périphérique, de préférence en direction de son axe de rotation (A) de manière centrale, sur le deuxième rouleau (5) au moyen du premier rouleau (3), de préférence dans une fente (21) définie entre le premier rouleau (3) et le deuxième rouleau (5) dans la deuxième position avec le contour de la rainure périphérique (101).
